# EUROPÄISCHE PATENTSCHRIFT

(11) **EP 1 415 575 B1**
(45) Veröffentlichungstag und Bekanntmachung des Hinweises auf die Patenterteilung: **25.05.2005**
(21) Anmeldenummer: 02024072.7
(22) Anmeldetag: 29.10.2002
(51) Int. Cl.: A47C 27/08

(54) **Luftbehälter mit Pumpe und Ventil für ein Wasserbett**
Airbag with pump and valve for a waterbed
Réservoir d'air avec pompe et soupape pour un lit à eau

(43) Veröffentlichungstag der Anmeldung: 06.05.2004
(73) Patentinhaber: Aqua Dynamic AG, 8640 Rapperswil (CH)
(72) Erfinder: Bosshard, Thomas, 8645 Jona (CH)

(56) Entgegenhaltungen:
- EP-A- 0 992 206
- US-A- 4 901 386
- US-A- 5 287 577
- US-B1- 6 243 893
- US-B1- 6 327 724

## Beschreibung

Die Erfindung betrifft einen flachen Luftbehälter der unter eine Wassermatratze gelegt werden kann. Eine Pumpe füllt den Luftbehälter, ein Ventil entleert ihn. Das durch den Luftbehälter so stufenlos verdrängte Wasser lässt den Wasserstand im Wasserbett ansteigen bzw. absinken, das Bett wird fester bzw. weicher und auch die Körperlage des Schläfers wird entsprechend verändert.

Der Luftbehälter z.B. ein Flachschlauch oder Kissen aus einer flexiblen luftdichten Folie gefertigt, wird z.B. auf der Seite oder am Kopfteil, in der inneren Konstruktion eines Wasserbettes unter die Wassermatratze gelegt. Ausserhalb des Bettes befindet sich eine Luftpumpe die über einen Schlauch den Luftbehälter speist. Zum Füllen wird die Pumpe in Gang gesetzt. Zum Ablassen wird das Ventil geöffnet, der Wasserdruck des Wasserbettes entleert den Luftbehälter automatisch.

Die Erfindung lässt sich innert Minuten in praktisch jede bestehende Art Wasserbett einlegen und anwenden. Je nach bevorzugter Schlaflage oder momentaner Vorliebe ist es ein Bedürfnis die Füllmenge und damit die Festigkeit im Wasserbett zu verändern. Es war bisher ohne aufwendiges Wasser einfüllen oder ablassen nicht möglich die Festigkeit im Wasserbett schnell von weich bis fest zu verändern. Ebenfalls kann damit auf durchgehenden Wassermatratzen das temporäre Fehlen eines Partners, und damit seiner Wasserverdrängung, ausgeglichen werden, was einem grossen Komfort-Fortschritt gleichkommt.

## Patentansprüche

1. Wasserbett mit einem flachen Luftbehälter, aus einer Folie, z.B. Vinyl oder anderem luftdichtem flexiblem Material, **dadurch gekennzeichnet, dass** der Luftbehälter in der inneren Konstruktion des Wasserbettes unter die Wassermatratze gelegt wird und zur Veränderung der Wasserbett-Festigkeit mit einer Luftpumpe gefüllt und mit einem Ventil entleert werden kann.

2. Verwendung von einem flachen Luftbehälter, aus einer Folie, z.B. Vinyl oder anderem luftdichtem flexiblem Material, **dadurch gekennzeichnet, dass** der Luftbehälter in der inneren Konstruktion eines Wasserbettes unter die Wassermatratze gelegt wird und zur Veränderung der Wasserbett-Festigkeit mit einer Luftpumpe gefüllt und mit einem Ventil entleert werden kann.

## Claims

1. Waterbed with a flat air container, made of a foil, f. i. vinyl or other air tight flexible material, thereby charactarized that the air container is positioned in the inner construction of the waterbed under the watermattress and can be filled with an air pump to change the waterbed firmness and can be deflated with a valve.

2. Use of a flat air container, made of a foil, f.i. vinyl orotherairtightflexible material, thereby charactarized that the air container is positioned in the inner construction of a waterbed under the watermattress and can be filled with an air pump to change the waterbed firmness and can be deflated with a valve.

## Revendications

1. Lit d'eau avec un réservoir d'air plat, composé d'une feuille, par exemple, de vinyle ou d'autre matière étanche à l'air, flexible, **caractérisé par le fait que** le réservoir d'air est placé dans le montage interne du lit d'eau, sous le matelas d'eau et peut être rempli par une pompe à air pour modifier la fermeté du lit d'eau et dégonflé par une valve.

2. Utilisation d'un réservoir d'air plat, composé d'une feuille, par exemple, de vinyle ou d'autre matière étanche à l'air, flexible, **caractérisé par le fait que** le réservoir d'air est placé dans le montage interne du lit d'eau, sous le matelas d'eau et peut être rempli par une pompe à air pour modifier la fermeté du lit d'eau et dégonflé par une valve.
